# EUROPÄISCHE PATENTSCHRIFT

(11) **EP 1 996 787 B1**
(45) Veröffentlichungstag und Bekanntmachung des Hinweises auf die Patenterteilung: **09.11.2016**
(21) Anmeldenummer: 07722019.2
(22) Anmeldetag: 13.03.2007
(51) Int. Cl.: E06B 3/02, E06B 3/663, E06B 3/67, E06B 7/28, E06B 7/10

(54) **MULTIFUNKTIONSFENSTER**
MULTIFUNCTIONAL WINDOW
FENÊTRE MULTIFONCTION

(30) Priorität: 17.03.2006 DE 102006012433
(43) Veröffentlichungstag der Anmeldung: 03.12.2008
(73) Patentinhaber: Inoutic / Deceuninck GmbH, 94327 Bogen (DE)
(72) Erfinder: FISCHER, Christian, 94336 Hunderdorf (DE); FREIS, Marc, 94327 Bogen (DE); KUCHLER, Marcus, 81675 München (DE)
(74) Vertreter: BiiP cvba
(86) Internationale Anmeldenummer: PCT/DE2007/000444
(87) Internationale Veröffentlichungsnummer: WO 2007/110033

(56) Entgegenhaltungen:
- DE-A1- 10 125 401

## Beschreibung

Die Erfindung betrifft ein Multifunktionsfenster, -türe, oder -fassadenelement mit einem breiten Flügelrahmen, das auf elektrischen oder mechanischen Befehl hin mehrere Funktionen, wie Flügelöffnen/-schließen, Beschatten, Beleuchten, Gasfüllung in den Zwischenraum der Scheiben, Raumbelüftung auszuführen in der Lage ist, wobei sich im Rahmenelement in einer Nut ein Schließmechanismus befindet, und zumindest das Flügelelement aus partiell lichtundurchlässigen bzw. abgedeckten transparenten Werkstoff mit Lichtleitern besteht.

Fenster mit ähnlichen Eigenschaften sind in den veröffentlichten Dokumenten DE 10 2006 009 620 A1 und DE 10 2006 009 621 B3 beschrieben.

Ein Multifunktionsfenster, -türe, oder -fassadenelement gemäss dem Oberbgriff des Anspruchs 1 wird in DE 101 25 401 A1 beschrieben.

Mit der Erfindung, wie sie in den Ansprüchen beschrieben ist, sollen die in den beiden Druckschriften beschriebenen Anwendungsgebiete erweitert werden.

Der Vorteil, der mit der Erfindung erzielt wird, liegt in der erweiterten Funktionsweise eines derartigen Fensters, Türe oder Fassadenelementes gegenüber den in den vorstehenden Dokumenten beschriebenen.

Die Erfindung ist nachstehend anhand der in den Abbildungen dargestellten Ausführungsbeispiele näher erläutert.

Es zeigt:
- Fig. 1: einen Schnitt durch ein erfindungsgemäßes Fenster,
- Fig. 2: einen Schnitt durch eine Ausführungsvariante der Fig.1 und
- Fig. 3: eine weitere Ausführungsvariante.

Dem in Figur 1 dargestellten Schnitt ist ein Rahmenelement 1 und ein Flügelelement 2 aus transparentem Werkstoff mit zwei Scheiben 3 und 4 zu entnehmen, wobei sich über das Flügelelement 2 ein, aus einem oder mehreren streifenförmig sich erstreckender Lichtleiter 2a, 2b, 2c von einer gemeinsamen Wurzel der Streifen zu mehreren Orten der Oberfläche des Flügelelements 2 erstreckt. Diejenigen Flächen des Flügelelementes 2, die nicht leuchten sollen, sind mit einer Abdeckung 12 versehen bzw. geschwärzt. Im Rahmen-element 1 befindet sich eine Lichtquelle 5b, die in die gemeinsame Wurzel der Lichtleiter 2a, 2b, 2c strahlt.

Aus Figur 1 ist weiter ersichtlich, dass sich eine Soundfolie 9 auf der Scheibe 4 befindet. Diese kann, außer zur normalen Beschallung, auch zum Eliminieren von Störgeräuschen bzw. Herabsetzen des allgemeinen Geräuschepegels dienen. Beispielsweise kann, durch Frequenzauswahl, eine gezielte Geräuschdämmung z. B. auch durch eliminieren bestimmter Frequenzanteile erzielt werden, was sich im Inneren eines Gebäudes wohltuend bemerkbar macht. Dies gilt auch bei vorgesetzten Fassadenelementen.

Die Ausführungsvariante gem. Fig. 2 zeigt, im Gegensatz zu Fig. 1, ein Flügelelement 2, das ganz oder teilweise lichtundurchlässig ist. An einer Seite des Flügelelementes 2 ist ein Lichtleiter 2d angebracht, der beispielsweise von einer im Rahmenelement 1 untergebrachten Lichtquelle 5b beleuchtet ist und beispielsweise auch für besondere Leuchteffekte, Werbezwecke etc. herangezogen werden kann. Die innere obere Kante dieses Lichtleiters 2d ist beispielsweise abgeschrägt und wirkt als Lichtleiste, sie kann aber beispielsweise auch verspiegelt sein. Gleiches gilt für die Lichtquelle 5b im Rahmenelement 1. Dieser Lichtleiter 2d ist als Leuchtleiste ausgebildet dient gleichzeitig als Abstandshalter zwischen dem Flügelelement 2 und der Scheibe 3, ist also in das Flügelelement so integriert, dass die Verklebung der Innenseite der Scheibe 3 mit dessen Außenseite erfolgt.

Eine Lichtquelle 5a, gem. Fig. 1 kann beispielsweise auch durch ein austauschbares Filterelement 8, geeignet auch für die Filterung von Feinstäuben und/oder Pollen, ersetzt oder abwechselnd mit einem solchen im Flügelelement angeordnet werden, wie in Fig. 3 ersichtlich.

Im Rahmenelement 1 befindet sich in einer Nut ein Schließmechanismus, wobei der eigentliche Schließmechanismus 6 durch dessen Antrieb 7, beispielsweise magnetisch, elektrisch, mechanisch, hydraulisch, pneumatisch oder dergl. nach oben in eine Nut des Flügelelementes 2 hinein und heraus bewegt wird. Befindet sich der Schließmechanismus 6 in seiner Ruhestellung im Rahmenelement 1, ist ein Lüftungskanal K freigegeben und Frischluft kann durchtreten. Die Frischluft strömt dabei durch das Filterelement 8, wo auch Feinstaub und Pollen herausgefiltert werden, um nicht in das Gebäude zu gelangen. Dieses Filterelement 8 kann bei Bedarf auf einfache Weise herausgenommen und gereinigt werden. Der Querschnitt oder die Mündung dieses Kanals kann beispielsweise durch den Schließmechanismus 6, oder mittels eines gesonderten Luftmengenregulators 10 gesteuert werden. Je nach den speziellen Anforderungen der Architektur kann beispielsweise das austauschbare Filterelement 8 im Luftstrom auch parallel zur Lichtquelle 5a vorgesehen sein.

Figur 3 zeigt eine weitere Ausführungsvariante der Figur 1, wobei eine Lichtquelle 5c am Rahmenelement 1 und alternativ anstelle der Lichtquelle 5a das Filterelement 8 vorgesehen ist. Die Lichtquelle 5c ist streifenförmig als Leuchtleiste entweder umlaufend um das Rahmenelement 1, oder an einer der Seiten angebracht. Sie kann beispielsweise als Werbefläche, Informationselement usw. dienen. Ein Steuerelement S kann als ,touch pad' auf der Innenscheibe 4 oder dem Rahmenelement 1 bzw. dem Flügelelement 2 angebracht werden.

Als Lichtquellen haben sich vorzugsweise LED's als geeignet erwiesen. Es können jedoch auch andere Lichtquellen Verwendung finden, beispielsweise auch Gasentladungslampen usw. Die Lichtquellen können insgesamt oder auch einzeln und in beliebiger Kombination eingesetzt und geschaltet werden. Die Lichtquellen 5a-5c können einfarbig oder mehrfarbig gestaltet sein. Selbst Laufbilder, beispielsweise Schriften, Werbehinweise, sonstige Informationen oder dergl. können auf diese Weise vermittelt werden.

Mit 11 sind hinterschnittene Taschen bezeichnet, in die diverse Teile, wie Vorhangschienen, Haken usw. eingesteckt werden können.

## Patentansprüche

1. Multifunktionsfenster, -türe, oder -fassadenelement mit einem breiten Flügelrahmen, das auf elektrischen oder mechanischen Befehl hin, mehrere Funktionen, wie Flügelöffnen/-schließen, Beschatten, Beleuchten, Gasfüllung in den Zwischenraum der Scheiben, Raumbelüftung auszuführen in der Lage ist, wobei sich im Rahmenelement (1) in einer Nut ein Schließmechanismus (6, 7) befindet, wobei zwischen dem Rahmenelement (1) und dem Flügelelement (2) ein durch den Schliessmechanismus in seinem Querschnitt veränderbarer Lüftungskanal (K) vorgesehen ist, **dadurch gekennzeichnet, dass** zumindest das Flügelelement (2) aus partiell lichtundurchlässigen bzw. abgedeckten transparenten Werkstoff mit Lichtleitern (2a-2d) besteht, und mindestens eine Lichtquelle (5a, 5b oder 5c) und mindestens ein Filterelement (8) im Flügel-(2) und/oder im Rahmenelement (1) vorgesehen ist.

2. Multifunktionsfenster nach Anspruch 1, **dadurch gekennzeichnet, dass** mindestens eine, einen definierten Frequenzbereich überdeckende Soundfolie (9) auf einer der Scheiben (3, 4) angebracht ist.

3. Multifunktionsfenster nach Anspruch 1 und 2, **dadurch gekennzeichnet, dass** ein oder mehrere Lichtleiter (2a-2d) in das Flügelelement integriert sind.

4. Multifunktionsfenster nach Anspruch 1 bis 3, **dadurch gekennzeichnet, dass** als Lichtleiter (2a-2d) Glasfaserstränge vorgesehen sind.

5. Multifunktionsfenster nach Anspruch 1 bis 3, **dadurch gekennzeichnet, dass** die Lichtleiter (2a-2d) streifenförmig ausgebildet sind.

6. Multifunktionsfenster nach Anspruch 3, **dadurch gekennzeichnet, dass** die streifenförmigen Lichtleiter (2a-2d) außen verspiegelt sind.

7. Multifunktionsfenster nach Anspruch 1, **dadurch gekennzeichnet, dass** ein Lichtleiter (2d) seitlich an einem ganz oder partiell lichtundurchlässigen Flügeielement (2) angebracht ist.

8. Multifunktionsfenster nach Anspruch 1 und einen der folgenden, **dadurch gekennzeichnet, dass** eine Lichtquelle (5c) an der Außenseite des Rahmenelementes (1) angebracht ist.

9. Multifunktionsfenster nach Anspruch 1 und einen der folgenden, **dadurch gekennzeichnet, dass** eine Lichtquelle (5b) im Rahmenelement (1) gegenüber dem Flügelelement (2) vorgesehen ist.

10. Multifunktionsfenster nach Anspruch 1 und einen der folgenden, **dadurch gekennzeichnet, dass** eine Abdeckung (12) als Abstandshalter mit dem Flügelelement (2) verbunden ist.

11. Multifunktionsfenster nach Anspruch 1 und einen der folgenden, **dadurch gekennzeichnet, dass** als Lichtquellen LED-Elemente vorgesehen sind.

12. Multifunktionsfenster nach Anspruch 1 und einen der folgenden, **dadurch gekennzeichnet, dass** das Filterelement (8) als austauschbarer Feinstaub- und Pollenfilter ausgebildet ist.

13. Multifunktionsfenster nach Anspruch 1 und einen der folgenden, **dadurch gekennzeichnet, dass** im Rahmen- und/oder Flügelelement (1,2) hinterschnittene Taschen (11) vorgesehen sind.

14. Multifunktionsfenster nach Anspruch 1 und einen der folgenden, **dadurch gekennzeichnet, dass** Steuerelemente (S) als ,touch pad' auf die Innenscheibe (4) oder das Flügel- bzw. Rahmenelement (1,2) aufgebracht sind.

## Claims

1. A multifunctional window, door or façade element which has a wide casement and which, upon an electrical or mechanical command, is capable of executing a plurality of functions, such as opening/closing a leaf, providing shade, providing light, filling the space between the panes with gas, room ventilation, wherein a closing mechanism (6, 7) is located in a groove in the frame element (1), wherein a ventilation channel (K), which can be altered in terms of its cross-section by the closing mechanism, is provided between the frame element (1) and the leaf element (2),
**characterised in that** at least the leaf element (2) comprises partially opaque or covered transparent material with light guides (2a-2d),
and at least one light source (5a, 5b or 5c) and at least one filter element (8) is provided in the leaf element (2) and/or in the frame element (1).

2. A multifunctional window according to Claim 1, **characterised in that** at least one sound-dampening film (9) covering a defined frequency range is mounted on one of the panes (3, 4).

3. A multifunctional window according to Claim 1 and 2, **characterised in that** one or more light guides (2a-2d) are integrated in the leaf element.

4. A multifunctional window according to Claim 1 to 3, **characterised in that** glass fibre strands are provided as light guides (2a-2d).

5. A multifunctional window according to Claim 1 to 3, **characterised in that** the light guides (2a-2d) are strip-shaped.

6. A multifunctional window according to Claim 3, **characterised in that** the strip-shaped light guides (2a-2d) are mirrored on the outside.

7. A multifunctional window according to Claim 1, **characterised in that** a light guide (2d) is mounted laterally on a fully or partially opaque leaf element (2).

8. A multifunctional window according to Claim 1 and one of the subsequent claims, **characterised in that** a light source (5c) is mounted on the outside of the frame element (1).

9. A multifunctional window according to Claim 1 and one of the subsequent claims, **characterised in that** a light source (5b) is provided opposite the leaf element (2) in the frame element (1).

10. A multifunctional window according to Claim 1 and one of the subsequent claims, **characterised in that** a cover (12) is connected to the leaf element (2) as a spacer.

11. A multifunctional window according to Claim 1 and one of the subsequent claims, **characterised in that** LED elements are provided as light sources.

12. A multifunctional window according to Claim 1 and one of the subsequent claims, **characterised in that** the filter element (8) is designed as a replaceable fine-particle and pollen filter.

13. A multifunctional window according to Claim 1 and one of the subsequent claims, **characterised in that** undercut pockets (11) are provided in the frame and/or leaf element (1, 2).

14. A multifunctional window according to Claim 1 and one of the subsequent claims, **characterised in that** the control elements (S) are mounted as a touch pad on the inside pane (4) or the leaf or frame element (1, 2).

## Revendications

1. Fenêtre, porte ou élément de façade multifonctions avec un large cadre de battant qui est en mesure sur ordre électrique ou mécanique de réaliser plusieurs fonctions telles que l'ouverture et la fermeture du battant, l'ombrage, l'éclairage, le remplissage de gaz dans l'espace intermédiaire des vitres, l'aération de pièce, un mécanisme de fermeture (6, 7) se trouvant dans l'élément de cadre (1) dans une rainure, un canal de ventilation (K) modifiable dans sa section par le mécanisme de fermeture étant prévu entre l'élément de cadre (1) et l'élément de battant (2),
**caractérisée en ce qu'**au moins l'élément de battant (2) se compose de matériau transparent partiellement imperméable à la lumière ou recouvert avec des conducteurs lumineux (2a-2d),
et au moins une source de lumière (5a, 5b ou 5c) et au moins un élément de filtre (8) est prévu dans l'élément de battant (2) et/ou dans l'élément de cadre (1).

2. Fenêtre multifonctions selon la revendication 1, **caractérisée en ce qu'**au moins une feuille acoustique (9) couvrant une plage de fréquences définie est montée sur l'une des vitres (3, 4).

3. Fenêtre multifonctions selon la revendication 1 ou 2, **caractérisée en ce qu'**un ou plusieurs conducteurs lumineux (2a-2d) sont intégrés dans l'élément de battant.

4. Fenêtre multifonctions selon la revendication 1 à 3, **caractérisée en ce que** des brins de fibre de verre sont prévus comme conducteurs lumineux (2a-2d).

5. Fenêtre multifonctions selon la revendication 1 à 3, **caractérisée en ce que** les conducteurs lumineux (2a-2d) sont réalisés en forme de bande.

6. Fenêtre multifonctions selon la revendication 3, **caractérisée en ce que** les conducteurs lumineux en forme de bande (2a-2d) sont rendus réfléchissants à l'extérieur.

7. Fenêtre multifonctions selon la revendication 1, **caractérisée en ce qu'**un conducteur lumineux (2d) est monté latéralement sur un élément de battant (2) entièrement ou partiellement imperméable à la lumière.

8. Fenêtre multifonctions selon la revendication 1 et l'une des suivantes, **caractérisée en ce qu'**une source de lumière (5c) est montée sur le côté extérieur de l'élément de cadre (1).

9. Fenêtre multifonctions selon la revendication 1 et l'une des suivantes, **caractérisée en ce qu'**une source de lumière (5b) est prévue dans l'élément de cadre (1) par rapport à l'élément de battant (2).

10. Fenêtre multifonctions selon la revendication 1 et l'une des suivantes, **caractérisée en ce qu'**un recouvrement (12) est relié comme élément d'écartement à l'élément de battant (2).

11. Fenêtre multifonctions selon la revendication 1 et l'une des suivantes, **caractérisée en ce que** des éléments à LED sont prévus comme sources de lumière.

12. Fenêtre multifonctions selon la revendication 1 et l'une des suivantes, **caractérisée en ce que** l'élément de filtre (8) est réalisé comme un filtre de poussières fines et de pollen remplaçable.

13. Fenêtre multifonctions selon la revendication 1 et l'une des suivantes, **caractérisée en ce que** des poches (11) contre-dépouillées sont prévues dans l'élément de cadre et/ou de battant (1, 2).

14. Fenêtre multifonctions selon la revendication 1 et l'une des suivantes, **caractérisée en ce que** des éléments de commande (S) sont montés comme « touch pad » sur la vitre intérieure (4) ou l'élément de battant ou de cadre (1, 2).
